# EUROPÄISCHE PATENTSCHRIFT

(11) **EP 0 350 599 B1**
(45) Veröffentlichungstag und Bekanntmachung des Hinweises auf die Patenterteilung: **01.04.1992**
(21) Anmeldenummer: 89109096.1
(22) Anmeldetag: 19.05.1989
(51) Int. Cl.: B63B 35/79

(54) **Motoranbausatz für Surfbretter**
Motor set for a surfboard
Moteur pour monter sur une planche à voile

(30) Priorität: 12.07.1988 DE 3823605
(43) Veröffentlichungstag der Anmeldung: 17.01.1990
(73) Patentinhaber: Lang, Emil, D-8711 Obernbreit (GB)
(72) Erfinder: Lang, Emil, D-8711 Obernbreit (GB)
(74) Vertreter: Liesegang, Roland, Dr.-Ing.

(56) Entgegenhaltungen:
- EP-A- 0 061 878
- FR-A- 2 416 833
- FR-A- 2 447 314
- FR-A- 2 559 448
- FR-A- 2 583 016
- FR-A- 2 584 993

## Beschreibung

Die Erfindung betrifft ein Wasserfahrzeug nach dem Oberbegriff des Patentanspruchs 1.

Es sind bereits mehrere Motor-Anbausätze für Surfbretter bekannt und auf dem Markt erhältlich, die dazu dienen sollen, das Surfbrett bei Windflaute motorisch anzutreiben. Allen diesen Motor-Anbausätzen sind die Nachteile gemeinsam, daß das Surfbrett zur Anbringung des Anbausatzes verändert werden muß, insbesondere Befestigungslöcher vorzusehen sind, daß ihr Transport aufgrund der Sperrigkeit oder der Vielzahl an Einzelteilen schwierig oder zumindest unbequem ist und daß schließlich lediglich ein motorischer Notantrieb erreicht wird, nicht aber ein tatsächlich fahrtüchtiges Motor-Wasserfahrzeug.

Aufgabe der vorliegenden Erfindung ist es deshalb, den Motor-Anbausatz so zu verbessern, daß er leicht zu transportieren und ohne Veränderung des Surfbretts an diesem anbringbar ist, dabei aber ein stabiles und äußerst fahrtüchtiges Motor-Wasserfahrzeug entsteht. Die Lösung dieser Aufgabe ergibt sich aus den kennzeichnenden Merkmalen des Hauptanspruchs.

Gemäß der Erfindung besteht also der Motor-Anbausatz im wesentlichen lediglich aus zwei leicht transportierbaren Einheiten, die einfach und schnell am Surfbrett anbringbar sind, ohne daß am Surfbrett selbst besondere Maßnahmen getroffen werden müssen. Trotzdem ergibt sich ein äußerst stabiler Aufbau, und es entsteht ein Motor-Wasserfahrzeug, auf dem der Fahrer ähnlich wie auf einem Motorrad sitzt und lenkt und das insbesondere aufgrund der Ausleger-Schwimmer äußerst sicher ist. Die Fahrtüchtigkeit ist derart, daß das Fahrzeug beispielsweise auch auf Flüssen einwandfrei gefahren werden kann, ohne daß der Fahrer einer langjährigen Übung bedarf.

Besonders zweckmäßige Ausgestaltungen der Erfindung sind in den Unteransprüchen gekennzeichnet.

Auf der Zeichnung ist eine Ausführungsform der Erfindung beispielsweise dargestellt. Es zeigen:
Fig. 1 eine Seitenansicht des Wasserfahrzeugs und
Fig. 2 eine Draufsicht auf das Wasserfahrzeug von Fig. 1.

Das dargestellte Wasserfahrzeug besteht im wesentlichen aus drei Elementen, nämlich einem Surfbrett 10, einer im ganzen mit 20 bezeichneten Sitz-Einheit und einer im ganzen mit 30 bezeichneten Motorspiegel-Einheit.

Bei dem Surfbrett 10 handelt es sich um ein marktübliches Wind-Surfbrett mit Mast-Sackloch 11 und drei Durchbohrungen 12 zum Anschrauben einer Finne. Mast und Finne sind auf der Zeichnung nicht gezeigt.

Die Sitzeinheit 20 weist einen Rahmenkörper 21 auf, der in Seitenansicht in etwa die Form einer um 90° nach links gekippten Ziffer "2" hat und dessen - in Surfbrett-Richtung gesehen - Vorderteil 21a einer Lenker-Tragsäule darstellt. Auf dem Rahmen 21 ist ein Sitzbrett 22 befestigt. Am Oberende der Lenker-Tragsäule 21a befindet sich ein um die Tragsäulenachse schwenkbarer Steuerlenker 23. Ferner ist am Rahmenkörper 21 ein Treibstofftank 24 angebracht, derart, daß dann, wenn eine Person auf dem Sitzbrett 22 sitzt, der Tank 24 sich zwischen deren Knien befindet, ähnlich wie bei einem Motorrad. Die Sitzeinheit 20 ist ferner mit beidseits abstehenden Auslegerarmen 25 und 26 versehen, wobei jeder Auslegerarm 25, 26 aus zwei gegeneinander verstrebten Rohren 25a, 25b bzw. 26a, 26b besteht. Dabei sind die jeweils unteren Rohre 25a, 26a im unteren Bereich, die beiden oberen Rohre 25b, 26b mit Abstand darüber im oberen Bereich der Lenker-Tragsäule 21a schwenkbar befestigt; an ihren freien Außenenden laufen die Rohrpaare 25a, 25b bzw. 26a, 26b zusammen, so daß sich ein Dreieck-Gestänge ergibt. Wesentlich dabei ist, daß die Lenker-Tragsäule 21a schräg zur Vertikalen verläuft, so daß auch die Dreieck-Ebenen der beiden Auslegerarme 25 und 26 zur Vertikalen geneigt sind. An den beiden Aussenenden der Auslegerarme 25 und 26 sind Schwimmer 27 und 28 angelenkt, derart, daß die Schwimmer begrenzt um die Vertikale schwenkbar sind, und zwar parallel zur Längsachse des Surfbretts (Fig. 2). Die gesamte Sitzeinheit mit Auslegerarm und Schwimmern ist mittels eines Befestigungselements 29 im Mastloch 11 des Surfbretts 10 verankerbar, wobei es sich um eine Schraub-, Klemm-, Spreiz- oder Bajonettverbindung handeln kann.

Die Motorspiegel-Einheit 30 weist einen Motorspiegel 31 auf, an dessen Oberkante ein marktüblicher Außenbordmotor 32 mit Antriebschraube 33 schwenkbar angelenkt ist. Im unteren Bereich des Spiegels 31 steht von diesem ein Halterungsschuh 33 im wesentlichen senkrecht ab, wobei Spiegel 31 und Schuh 33 durch ein Gestänge 34 gegeneinander verstrebt sind. Am untersten Ende des Spiegels 31 befindet sich eine im wesentlichen parallel zum Befestigungsschuh 33 vorspringende Klemmnase 36, deren Form in etwa derjenigen einer kleinen Finne entspricht. Der Abstand zwischen der Klemmnase 36 und dem Befestigungsschuh 33 ist in etwa gleich der Dicke des Surfbretts 10 bzw. ist geringfügig größer. Zur Anbringung der Motorspiegel-Einheit 30 am Surfbrett 10 wird der Schuh 33 von hinten her auf des Hinterende des Surfbretts 10 aufgeschoben, bis dessen Hinterkante an dem Motorspiegel 31 anliegt. Durch die Klemmnase 36 ist dann bereits eine gewisse Klemmhalterung der Einheit 30 erreicht. Zusätzlich wird nun der Schuh 33 mittels nicht-gezeichneter Befestigungselemente, welche in die Durchbohrungen 12 greifen, auf der Surfbrett-Oberseite befestigt; es kann sich auch hier um eine Schraub-, Klemm-, Spreiz- oder Bajonettverbindung handeln. Die beiden auf dem Surfbrett angebrachten Einheiten 20 und 30 werden gegeneinander verspannt, und zwar durch Lenker 40 und 41, die mit ihrem einen Ende gemeinsam an der Oberseite des Halterungsschuhs 33 der Einheit 30 und mit ihren anderen Enden an den Auslegerarmen 25 und 26 der Einheit 20 angelenkt sind, und zwar im Bereich der Außenenden desselben. Die Anlenkung der Lenker 40, 41 ist an einem oder an beiden Enden lösbar gestaltet, etwa durch eine Einhängverbindung, oder die Lenker sind mittels eines lösbaren Verbindungselements unterteilt; wesentlich ist nur, daß die beiden Einheiten 20 und 30 voneinander getrennt werden können. Im zusammengebauten Zustand bilden die Lenker 40, 41 zusammen mit den Auslegerarmen 25, 26 ein Trapez-Gestänge (Fig.2), das für eine ausgezeichnete Stabilität zwischen Surfbrett, Sitzeinheit und Motorspiegel-Einheit sorgt.

Letztlich ist noch eine Verbindung zwischen Steuerlenker 23 und Außenbordmotor 32 herzustellen, was durch bei 15 angedeutete Bowdenzüge geschieht. Genauer gesagt, am Steuerlenker 23 befindet sich, wie bei einem Motorrad, ein Gasdrehgriff 23a, der über einen der Bowdenzüge 15 am Gashebel des Außenbordmotors angreift, so daß vom Steuerlenker 23 aus die Motorgeschwindigkeit gesteuert werden kann, und außerdem befinden sich am Steuerlenker mit Abstand von dessen Mittelpunkt Bowdenzüge, die derart am Außenbordmotor angreifen, daß eine Drehbewegung des Steuerlenkers eine entsprechende Drehbewegung des Außenbordmotors zur Folge hat, gegebenenfalls mit einer vorbestimmten Über- bzw. Untersetzung. Die lösbare Anbringung dieser Bowdenzüge kann auf verschiedene Weise erfolgen, jedoch hat sich als vorteilhaft erwiesen, die Bowdenzüge für die Steuerung über Kreuz zu führen. Selbstverständlich können an der Sitzeinheit 20 auch Führungselemente zum Führen der Bowdenzüge 15 vorgesehen sein. Darüber hinaus ist es zwecks Verhinderung der für die Lenkung erforderlichen Kräfte möglich, am Außenbordmotor eine Lenker-Querstange anzubringen, an welcher dann die Bowdenzüge für die Steuerung befestigt sind.

Das beschriebene Wasserfahrzeug kann als übliches Wind-Surfbrett verwendet werden, wobei am Brett 10 ein Segelmast und eine Finne angebracht werden. Für die Verwendung als Motor-Wasserfahrzeug werden anstelle von Mast und Finne die Sitzeinheit 20 und die Motorspiegel-Einheit 30 in der beschriebenen Weise am Brett 10 angebracht und durch die Lenker 40, 41 sowie die Bowdenzüge 15 die erwähnten Verbindungen hergestellt. Damit entsteht ein Wasserfahrzeug, das ähnlich wie auf der Straße ein Motorrad auf der Wasseroberfläche gefahren werden kann. Der Transport des Motor-Anbausatzes bereitet keinerlei Schwierigkeiten, weil er im wesentlichen nur aus zwei Teilen besteht, nämlich der Sitzeinheit 20, wobei die Auslegerarme an die Einheit angeklappt werden, und der Motorspiegel-Einheit 30. Die Lenker 40, 41 werden, je nach Befestigungsart, an die Einheit 20 oder die Einheit 30 angeklappt bzw. gesondert transportiert; dasselbe gilt entsprechend für die Bowdenzüge 15.

Die Erfindung ist nicht auf das dargestellte Ausführungsbeispiel beschränkt, sondern es sind diesem gegenüber zahlreiche Abwandlungen möglich, ohne den Bereich der Erfindung zu verlassen. Dies gilt für die Formgestaltung der Sitzeinheit 20 und der Motorspiegel-Einheit 30 und die Verbindungselemente für die Gestänge und Bowdenzüge. Die Befestigungselemente für die beiden Einheiten 20 und 30 am Surfbrett 10 sind den Gegebenheiten des Surfbretts anzupassen, was jedoch leicht geschehen kann, unabhängig davon, ob das Surfbrett ein Sackloch oder eine Schiene für den Mast, Halterungslöcher für die Finne, Halterungslöcher oder eine Schiene für die Finne oder Halterungslöcher für Stehschlaufen aufweist.

## Patentansprüche

1. Wasserfahrzeug aus einem Surfbrett mit Mastloch oder- Schiene, einem in dem Mastloch oder an der Mastschiene lösbar verankerten Segelmast und einem lösbar mit dem Surfbrett verbindbaren Motor-Anbausatz, dadurch gekennzeichnet, daß der Anbausatz aus einem anstelle des Mastes in der Mastbohrung (11) bzw. an der Mastschiene lösbar verankerbaren Sitzeinheit (20) mit Steuerlenker (23) und beidseits abstehenden, an ihren freien Außenenden Schwimmer (27, 28) tragenden Auslegerarmen (25, 26) sowie aus einer Motorspiegel-Einheit (30) mit schwenkbar daran gehaltertem Außenbordmotor (32) und im wesentlichen senkrecht vom Spiegel (31) abstehendem, am Surfbrett-Hinterende lösbar anbringbarem Halterungsschuh (33) besteht, wobei der Motor (32) über lösbare Bowdenzüge (15) mit dem Steuerlenker (23) und der Halterungsschuh (33) über lösbare Gestänge (40, 41) mit den Außenenden der Auslegerarme (27, 28) verbunden ist.

2. Wasserfahrzeug nach Anspruch 1, wobei das Surfbrett an der Oberfläche seines Hinterendes Halterungsbohrungen für eine Finne oder Halterungslöcher für Fußschlaufen aufweist, dadurch gekennzeichnet, daß der Halterungsschuh (33) in diesen Bohrungen (12) bzw. Löchern lösbar befestigbar ist.

3. Wasserfahrzeug nach Anspruch 1 oder 2, dadurch gekennzeichnet, daß der Motorspiegel (31) unterhalb des Halterungsschuhs (33) eine im wesentlichen parallel zum Halterungsschuh (33) vorspringende Klemmnase (36) in Form einer Finne aufweist.

4. Wasserfahrzeug nach einem der Ansprüche 1 bis 3, dadurch gekennzeichnet, daß die Sitzeinheit (20) einen Rahmenkörper (21) mit Sitzbrett (22), Treibstofftank (24) und Lenker-Tragsäule (21a) aufweist, wobei sich der Treibstofftank (24) unterhalb des Sitzbretts (22) zwischen diesem und der Lenker-Tragsäule (21a) befindet.

5. Wasserfahrzeug nach Anspruch 4, dadurch gekennzeichnet, daß jeder Auslegerarm (25, 26) aus zwei Rohren (25a, 25b; 26a, 26b) besteht, die in unterschiedlicher Höhe an der Lenker-Tragsäule (21a) angelenkt sind und an ihren die Schwimmer (27, 28) tragenden Außenenden zusammenlaufen.

6. Wasserfahrzeug nach Anspruch 5, dadurch gekennzeichnet, daß die Lenker-Tragsäule (21a) eine Anstellung schräg nach vorne aufweist.

7. Wasserfahrzeug nach einem der Ansprüche 1 bis 6, dadurch gekennzeichnet, daß die Außenenden der Auslegerarme (25, 26) über lösbare Lenker (40, 41) mit dem Halterungsschuh (31) der Motorspiegel-Einheit (30) unter Bilden eines Trapez-Gestänges verbindbar sind.

8. Wasserfahrzeug nach einem der Ansprüche 1 bis 7, dadurch gekennzeichnet, daß der Motor (32) über Bowdenzüge (50) von der Sitzeinheit (20) aus schaltbar ist.

## Claims

1. Watercraft comprised by a surfboard having a mast housing or mast track, a sail mast removably anchored in the mast housing or on the mast track and a built-on engine assembly removably connectable with the surfboard, characterized in that the built-on assembly consists of a seat unit (20) removably anchorable respectively in the mast housing (11) or on the mast track in place of the mast, having a steering handlebar (23) and outriggers (25, 26) protruding on both sides and carrying on their free outer ends floats (27, 28), as well as of an engine-equipped transom stern unit (30) with an outboard engine (32) pivotably mounted thereto and a mounting step (33) protruding from the transom (31) at substantially right angles, removably attachable to the rear surfboard end, wherein the engine (32) is connected with the steering handlebar (23) through removable Bowden cables (15) and the mounting step (33) is connected with the outer ends of the outriggers (27, 28) through removable linkage rods (40, 41).

2. Watercraft according to claim 1, wherein the surfboard includes in the surface of its rear end mounting bores for a fin or mounting holes for foot straps, characterized in that the mounting step (33) is removably securable in said bores (12) or holes.

3. Watercraft according to claim 1 or 2, characterized in that at a level below the mounting step (33), the engine-equipped transom (31) has a clamping nose (36), shaped like a fin, protruding in a substantially parallel direction with the mounting step (33).

4. Watercraft according to any of claims 1 to 3, characterized in that the seat unit (20) comprises a frame body (21) with a seating board (22), a fuel tank (24) and a handlebar carrying post (21a), said fuel tank (24) being situated below the seating board (22) between the latter and the handlebar carrying post (21a).

5. Watercraft according to claim 4, characterized in that each outrigger (25, 26) consists of two tubes (25a, 25b; 26a, 26b) which are articulated to the handlebar carrying post (21a) at different height positions and have their floater (27, 28) carrying outer ends converge with respect to each other.

6. Watercraft according to claim 5, characterized in that the handlebar carrying post (21a) is in a position inclined towards the front.

7. Watercraft according to any of claims 1 to 6, characterized in that the outer ends of the outriggers (25, 26) are connectable to the mounting step (31) of the engine- equipped transom unit (30) by means of removable guiding means (40, 41), forming a trapezoidal linkage.

8. Watercraft according to any of claims 1 to 7, characterized in that the engine (32) is controllable from the seating unit (20) by means of Bowden cables (50).

## Revendications

1. Bateau, consistant en une planche à voile ayant une emplanture ou un guidage pour le mât, un mât à voile, ancré d'une façon amovible dans l'emplanture ou dans le guidage pour le mât, et en un ensemble moteur rapporté, capable d'être connecté à la planche à voile d'une façon amovible, caractérisé en ce que l'ensemble rapporté consiste en une unité de siège (20), capable d'être ancrée, d'une façon amovible, respectivement dans l'emplanture (11) ou dans le guidage pour le mât, à la place de ce dernier, et ayant un guidon de direction (23) et des outriggers (25, 26), débordant des deux côtés et portant des flotteurs (27, 28) par leurs extrémités extérieures libres, ainsi qu'en une unité de tableau arrière porteur du moteur (30) avec un moteur hors-bord (32) qui y est monté à basculement, et une base de fixation (33) faisant saillie par rapport au tableau (31) dans une direction sensiblement normale et capable d'être montée d'une façon amovible sur le bout arrière de la planche à voile, le moteur (32) étant connecté au guidon de direction (23) par l'intermédiaire de câbles Bowden (15) amovibles et la base de fixation (33) étant connectée aux bouts extérieurs des outriggers (27, 28) par des tringleries amovibles (40, 41).

2. Bateau selon la revendication 1, dans lequel la planche à voile comprend dans la surface de son bout arrière des alésages de fixation pour un aileron ou des trous de fixation pour des étriers, caractérisé en ce que la base de fixation (33) est capable d'être attachée, d'une façon amovible, respectivement dans ces alésages (12) ou ces trous.

3. Bateau selon la revendication 1 ou 2, caractérisé en ce que le tableau arrière porteur du moteur (31) comprend, à un niveau au-dessous de la base de fixation (33), un nez de serrage (36), sous la forme d'un aileron, qui fait saillie dans une direction sensiblement parallèle à la base de fixation (33).

4. Bateau selon l'une quelconque des revendications 1 à 3, caractérisé en ce que l'unité de siège (20) comprend un corps de cadre (21) avec une planche de siège (22), un réservoir de carburant (24) et un poteau (21a) supportant le guidon, le réservoir de carburant (24) étant situé au-dessous de la planche de siège (22) entre cette dernière et le poteau (21a) supportant le guidon.

5. Bateau selon la revendication 4, caractérisé en ce que chaque outrigger (25, 26) consiste en deux tubes (25a, 25b; 26a, 26b) qui sont articulés au poteau (21a) supportant le guidon à des positions verticales différentes et sont convergents l'un par rapport à l'autre vers leurs bouts extérieurs portant les flotteurs (27, 28).

6. Bateau selon la revendication 5, caractérisé en ce que le poteau (21a) supportant le guidon a une incidence inclinée vers l'avant.

7. Bateau selon l'une quelconque des revendications 1 à 6, caractérisé en ce que les bouts extérieurs des outriggers (25, 26) sont capables d'être connectés à la base de fixation (31) de l'unité de tableau arrière porteur du moteur (30) par l'intermédiaire de moyens de guidage amovibles (40, 41), tout en formant une tringlerie trapézoïdale.

8. Bateau selon l'une quelconque des revendications 1 à 7, caractérisé en ce que le moteur (32) peut être commandé par l'intermédiaire de câbles Bowden (50) à partir de l'unité de siège (20).
